# EUROPÄISCHE PATENTSCHRIFT

(11) **EP 3 315 271 B1**
(45) Veröffentlichungstag und Bekanntmachung des Hinweises auf die Patenterteilung: **02.06.2021**
(21) Anmeldenummer: 17001757.8
(22) Anmeldetag: 25.10.2017
(51) Int. Cl.: B26B 5/00

(54) **MESSER**
KNIFE
COUTEAU

(30) Priorität: 31.10.2016 DE 102016012990
(43) Veröffentlichungstag der Anmeldung: 02.05.2018
(73) Patentinhaber: Martor KG, 42653 Solingen (DE)
(72) Erfinder: Frohne-Brinkmann, Norbert, 42369 Wuppertal (DE); Rohrbach, Martin, 73575 Horn (DE)
(74) Vertreter: Roche, von Westernhagen & Ehresmann

(56) Entgegenhaltungen:
- WO-A1-2013/033564
- DE-A1-102009 051 433
- DE-A1-102010 023 906
- US-A- 1 123 865
- US-B1- 7 637 015

## Beschreibung

Die Erfindung betrifft ein Messer.

Ein solches Messer ist aus offenkundiger Vorbenutzung bekannt. Es wird üblicherweise zum Schneiden von Umreifungen, Folien oder Materialbahnen verwendet. In einem Gehäuse des Messers ist eine Klinge fest angeordnet. Die Schneide der Klinge ist lediglich über eine kanalartige Aussparung des Gehäuses zugänglich. Auf diese Weise kann ein Benutzer nicht in Kontakt mit der Klinge kommen, weil die Aussparung derart bemessen ist, dass Körperteile, wie z.B. Finger, nicht durch die Aussparung bis zur Schneide bewegt werden können. Das Messer ist mit einem hakenförmigen Ansatz versehen, um das Schneidmaterial zu hintergreifen und zur Schneide zu führen. Die Klinge kann gewechselt werden, indem nach dem Lösen einer Schraube ein klappenartiger Gehäusebereich in eine offene Position geschwenkt wird.

Es war Aufgabe der Erfindung das Messer derart zu verbessern dass der Klingenträger und die Klinge spielfrei in dem Gehäuse des Messers gehalten sind. Insbesondere sollte kein Schneidmaterial zwischen Klinge und Klingenhalterung festsetzen können. Dennoch soll ein Klingenwechsel ohne großen Kraftaufwand möglich sein.

Die DE 10 2009 051 433 A1 offenbart ein Messer mit einem schwenkbar am Gehäuse gelagerten Klingenträger. Die Klinge ist zwischen einem Sitz eines Grundteils des Klingenträgers und einer schwenkbaren Klappe gehalten. In einer Grundposition und in einer Schneidposition wird ein Öffnen der Klappe und die Entnahme der Klinge aus dem Sitz von den Gehäusewänden verhindert.

Die DE 10 2010 023 906 A1 betrifft ein Messer mit automatischem Klingenrückzug. Der Klingenträger ist zwischen einer Sicherheitsposition und einer Schneidposition bewegbar. Die Klinge ist zwischen einem Basisteil und einer Klingenabdeckung des Klingenhalters gehalten. Die Basis und die Klingenabdeckung werden so von dem Gehäuse geführt, dass sowohl in der Sicherheitsposition, als auch in der Schneidposition, ein Öffnen der Klingenkappe nicht möglich ist. Zum Öffnen der Klinge muss ein Halteteil, an welchem der Klingenträger geführt ist durch eine hintere Öffnung des Gehäuses herausbewegt werden.

Die US 7,637,015 B1 betrifft ein Messer mit einem Klingensitz, wobei ein schwenkbarer Hebel 42 mit einem Keilbereich 44 versehen ist, mit welchem die Klinge an eine Haltefläche des Klingensitzes gedrückt wird. Der Keilbereich ist gabelförmig ausgebildet und stützt sich mit einem Arm an einer Rückseite des Klingensitzes ab und belastet mit einem anderen Arm die Klinge gegen die Haltefläche.

Die WO 2013/033564 A1 offenbart ein Messer, bei welchem ein Klingenträger schwenkbar an dem Gehäuse gehalten ist. Der Klingenträger kann auf diese Weise zwischen einer entfalteten und einer gefalteten Position bewegt werden. In der gefalteten Position ist die Klinge nur über einen Kanal 44 zugänglich.

Der Klingenträger weist zwei parallele Platten auf, die die von einer Basis 54 und einem Deckel 56 gebildet sind, die einen unveränderlichen Abstand zueinander aufweisen und zwischen sich eine Aussparung ausbilden, in welcher die Klinge aufgenommen und mittels eines Riegels verriegelbar ist. Mittels einer Betätigung 58 kann die Klinge aus dem Klingensitz gelöst werden.

Ein Träger für eine Ersatzklinge ist schwenkbar an einem hinteren Ende des Messers gelagert. Die Ersatzklinge wird mit einem Magneten 102 an dem Träger gehalten.

Aus US 1,123,865 ist ein Rasiermesser bekannt, welches einen Griff mit einem Kopfteil aufweist, an welchem ein Klingenträger 8 sowie eine Abdeckung 9 um eine Schwenkachse 10 schwenkbar befestigt sind. Der Klingenträger sowie die Abdeckung sind konisch zulaufend ausgebildet und können zwischen einer Schneidposition, in welcher sie in eine Aussparung 7 des Kopfes des Rasiermessers angeordnet sind und einer Klingenwechselposition, in welcher sie aus der Aussparung herausgeschwenkt sind, bewegt werden. Der Klingenhalter sowie die Abdeckung sind aufgrund ihrer Konizität in der Aussparung 7 verklemmbar. In der Schneidposition ragen untere Bereiche des Klingenträgers sowie der Abdeckung und die dazwischen gehaltene Klinge aus der schlitzartigen Aussparung 7 des Haltebereichs 6 heraus.

Die Aufgabe wurde gelöst durch ein Messer mit den Merkmalen des Anspruchs 1.

Das Messer umfasst ein Gehäuse und einen Klingenträger mit einer Klingenabdeckung, wobei eine Klinge lösbar zwischen dem Klingenträger und der Klingenabdeckung gehalten ist. Der Klingenträger ist zwischen einer Betriebsposition und einer Klingenwechselposition bewegbar. In der Klingenwechselposition ist der Klingenträger soweit aus dem Gehäuse bewegt, dass die Klingenabdeckung von dem Klingenträger entfernbar ist und ein Klingenwechsel durchführbar ist. In der Betriebsposition ist der Klingenträger derart in dem Gehäuse angeordnet, dass ein Schneidvorgang durchführbar ist.

Der Klingenträger umfasst eine erste Außenfläche und die Klingenabdeckung umfasst eine zweite Außenfläche. In der Betriebsposition wirken die erste Außenfläche mit einer ersten Gehäusefläche und die zweite Außenfläche mit einer zweiten Gehäusefläche derart zusammen, dass die Klinge zwischen dem Klingenträger und der Klingenabdeckung verklemmt ist.

Auf diese Weise ist die Klinge fest zwischen dem Klingenträger und der Klingenabdeckung verklemmt. Schneidmaterial kann sich nicht zwischen der Klinge und dem Klingenträger bzw. zwischen der Klinge und der Klingenabdeckung festsetzen und zur Verschmutzung des Messers führen.

Einer Ausführungsform gemäß bewegt sich der Klingenträger zwischen der Klingenwechselposition und der Betriebsposition innerhalb einer Ebene.

Z.B. ist wenigstens eine der Außenflächen, d.h., die erste Außenfläche und / oder die zweite Außenfläche, zu der Ebene geneigt. Die Außenfläche ist derart zu der Ebene geneigt, dass bei der Bewegung des Klingenträgers von der Klingenwechselposition in die Betriebsposition eine Klemmkraft auf die Außenfläche wirkt, welche die Klinge zwischen Klingenträger und Klingenabdeckung verklemmt.

Alternativ oder zusätzlich ist z.B. wenigstens eine Gehäusefläche, d.h. die erste Gehäusefläche und / oder die zweite Gehäusefläche zu der Ebene geneigt. Auch dabei ist die Neigung der Gehäusefläche derart, dass bei der Bewegung des Klingenträgers von der von der Klingenwechselposition in die Betriebsposition eine Klemmkraft auf die Außenfläche wirkt, welche die Klinge zwischen dem Klingenträger und der Klingenabdeckung verklemmt.

Die Außenfläche oder die Gehäusefläche ist z.B. von einer Punktanlage gebildet. D.h. die Fläche ist so klein, dass sie punktförmig ausgebildet ist. Sie kann z.B. an einem Vorsprung ausgebildet sein.

Z.B. sind zwei Gehäuseflächen und / oder zwei Außenflächen konisch angeordnet. Das Flächenpaar, welches die konische Anordnung bildet, ist derart angeordnet, dass die Klinge zwischen der Klingenabdeckung und dem Klingenträger verklemmt wird, während sich der Klingenträger zwischen der Klingenwechselposition und der Betriebsposition bewegt.

Die Gehäusefläche und / oder die Außenfläche sind z.B. derart konisch geneigt, dass bei der Bewegung von der Klingenwechselposition in die Betriebsposition die auf die Außenflächen wirkenden Klemmkräfte zunehmen. Mit anderen Worten, je weiter der Klingenträger in Richtung der Betriebsposition bewegt wird, erhöhen sich die Klemmkräfte.

Der Klingenträger bildet z.B. mit dem Gehäuse ein Schwenkgelenk, so dass der Klingenträger zwischen der Betriebsposition und der Klingenwechselposition schwenkbar ist. Gemäß einer alternative könnte der Klingenträger bei der Bewegung zwischen der Betriebsposition und der Klingenwechselposition z.B. eine translatorische Bewegung oder eine gemischte Bewegung mit rotatorischen und translatorischen Anteilen ausführen.

Die Klinge ist in der Betriebsposition derart in dem Gehäuse angeordnet, dass ein Bereich einer Schneide der Klinge in einer kanalartigen Aussparung freiliegt, so dass Schneidmaterial über den Kanal der Schneide zuführbar ist. Die Schneide begrenzt die Aussparung in der Betriebsposition des Klingenträgers. Die Schneide ist z.B. einer Öffnung der Aussparung zugewandt. Die Aussparung ist z.B. derart dimensioniert, dass Körperteile des Benutzers nicht mit der Schneide in Kontakt kommen können.

Der Klingenträger ist z.B. mittels einer Verriegelungsvorrichtung, mit ersten Verriegelungsmitteln, die lösbar mit zweiten Verriegelungsmitteln des Gehäuses in Eingriff stehen, in der Betriebsposition und / oder in der Klingenwechselposition arretierbar. Die Verriegelungsmittel sind z.B. von zusammenwirkenden Formschlussmitteln gebildet. Die Verriegelungsvorrichtung kann z.B. als Rastvorrichtung ausgebildet sein.

Die ersten Verriegelungsmittel sind z.B. an einem von dem Schwenkgelenk abgewandten Endbereich des Klingenträgers angeordnet. Aufgrund des Hebelarms zwischen dem Schwenkgelenk und der Verriegelungsvorrichtung wird der Klingenträger trotz relativ geringer Kräfte, die auf die Verriegelungsvorrichtung wirken, sicher in der verriegelten Position gehalten.

Der Klingenträger umfasst z.B. eine Betätigung, an welcher er von einem Benutzer zwischen der Betriebsposition und der Klingenwechselposition schwenkbar ist, wobei die Betätigung an einem von dem Schwenkgelenk abgewandten Endbereich angeordnet ist. Der große Hebelarm ermöglicht eine Bewegung des Klingenträgers in die Betriebsposition ohne großen Kraftaufwand, auch wenn der Klingenträger und die Klingenabdeckung in dem Gehäuse verklemmt werden.

Der Klingenträger umfasst z.B. einen Klingensitz in weichem die Klinge gehalten ist. Der Klingensitz umfasst z.B. eine Anlagefläche des Klingenträgers oder zwei gegenüberliegende Anlageflächen des Klingenträgers und der Klingenabdeckung, zwischen denen die Klinge gehalten ist. Z.B. umfasst der Klingensitz Formschlussmittel, mit denen die Klinge in einer bestimmten Position relativ zu dem Klingenträger gehalten ist.

Der Klingenträger umfasst zur leichteren Entnahme der Klinge aus dem Klingensitz z.B. eine Aussparung, in welche ein Bereich der Klinge hineinragt. Das ermöglicht ein Hintergreifen der Klinge, so dass sie einfacher aus dem Klingensitz gelöst werden kann.

Weitere Vorteile ergeben sich anhand eines in den schematischen Fig. dargestellten Ausführungsbeispiels. Es zeigen:
Fig. 1 eine perspektivische Ansicht des Messers, wobei ein Klingenträger in der Betriebsposition angeordnet ist,
Fig. 2 eine perspektivische Ansicht des Messers, wobei der Klingenträger in einer Klingenwechselposition angeordnet ist, und wobei sich eine Klingenabdeckung in einer Schließposition befindet,
Fig. 3 eine perspektivische Ansicht des Messers, wobei der Klingenträger in einer Klingenwechselposition angeordnet ist, und wobei sich die Klingenabdeckung in einer Offenposition befindet,
Fig. 4 eine Seitenansicht des Gehäuses,
Fig. 5 eine Ansicht des Gehäuses gemäß Ansichtspfeil V in Fig. 4,
Fig. 6 eine Schnittansicht gemäß Schnittlinie VI - VI in Fig. 5,
Fig. 7 eine Seitenansicht einer ersten Seite des Klingenträgers,
Fig. 8 eine Seitenansicht einer der ersten Seite gegenüberliegenden zweiten Seite des Klingenträgers,
Fig. 9 eine Einzelteildarstellung der Klinge
Fig. 10 eine Einzelteildarstellung der Klingenabdeckung
Fig. 11 eine Explosionsdarstellung von Klingenträger, Klinge und Klingenabdeckung,
Fig. 12 eine Seitenansicht des Klingenträgers samt jeweils in einem Klingensitz montierter Klinge und Ersatzklinge,
Fig. 13 eine Seitenansicht des Messers, wobei sich der Klingenträger in der Betriebsposition befindet,
Fig. 14 eine Ansicht gemäß Ansichtpfeil XIV in Fig. 13,
Fig. 15 eine Schnittdarstellung gemäß Schnittlinie XV - XV in Fig. XIV,
Fig. 16 eine Seitenansicht des Messers, wobei der Klingenträger in der Klingenwechselposition angeordnet ist und die Klingenabdeckung sich in der Offenposition befindet,
Fig. 17 eine Schnittansicht gemäß Schnittlinie XVII - XVII in Fig. 13,
Fig. 18 eine Detailansicht gemäß Ausschnittlinie XVIII in Fig. 17,
Fig. 19 eine Schnittansicht gemäß Schnittlinie XIX - XIX in Fig. 4,
Fig. 20 eine perspektivische, entsprechend dem Schnitt XIX - XIX geschnittene Darstellung des Gehäuses,
Fig. 21 eine vergrößerte Detailansicht gemäß Ausschnittlinie XXI in Fig. 20,
Fig. 22 eine Seitenansicht des Messers, wobei der Klingenträger zwischen der Klingenwechselposition und der Betriebsposition angeordnet ist.

Das Messer insgesamt ist in den Fig. mit dem Bezugszeichen 10 bezeichnet. Gleiche Bezugszeichen in den unterschiedlichen Fig. bezeichnen entsprechende Teile, auch wenn kleine Buchstaben hinzugefügt oder weggelassen wurden.

Das Messer 10 umfasst ein Gehäuse 11, an welchem ein Griffbereich 12 ausgebildet ist. An dem Griffbereich 12 kann das Messer 10 gehalten werden. An dem Gehäuse 11 ist eine kanalartige Aussparung 13 vorgesehen, die sich gegenüberliegende Führungsflächen 14 und 15 aufweist. Durch die Aussparung 13 kann Schneidmaterial zu der Schneide 16 einer Klinge 17 geführt werden. Die Schneide 16 begrenzt die Aussparung 13 und weist in Richtung der Aussparung 13. Die Führungsfläche 15 ist an einem hakenförmigen Fortsatz 18 des Gehäuses 11 ausgebildet.

Ableitflächen 19a und 19b sind auf gegenüberliegenden Seiten des Gehäuses 11 ausgebildet, um das geschnittene Material von der Klinge 17 wegzuführen. An einem hinteren Endbereich 20 ist das Gehäuse 11 mit einem Durchgangsloch 21 versehen, das z.B. zum Aufhängen des Messers 10 verwendet werden kann. Um ein Abrutschen der Finger zu vermeiden ist das Gehäuse 11 auf zwei gegenüberliegenden Seiten 22a und 22b sowie auf einem Messerrücken 23 mit Strukturen 24a, 24b und 24c versehen.

In Fig. 2 ist ein Klingenträger 25 zu erkennen, an welchem die Klinge 17 gehalten ist. Der Klingenträger 25 ist zwischen der in Fig. 2 dargestellten Klingenwechselposition und der in Fig. 1 dargestellten Betriebsposition schwenkbar an dem Gehäuse 11 gelagert. Zwischen dem Klingenträger 25 und dem Gehäuse 11 ist ein Schwenkgelenk G1 mit einer Schwenkachse a1 gebildet. Aus der Betriebsposition ist der Klingenträger 25 relativ zu dem Gehäuse 11 um die Schwenkachse a1 in Richtung u1 in die Klingenwechselposition schwenkbar. Aus der Klingenwechselposition ist der Klingenträger 25 um die Schwenkachse a1 in Richtung u2 in die Betriebsposition schwenkbar.

Die Klinge 17 ist gemäß Fig. 2 zwischen dem Klingenträger 25 und einer Klingenabdeckung 26 gehalten. Die Klingenabdeckung 26 ist zwischen der in Fig. 2 gezeigten Schließposition und einer in Fig. 3 dargestellten Offenposition schwenkbar. In der Offenposition kann die Klinge 17 dem Klingenträger 25 entnommen und gegen eine neue Klinge 17 ausgetauscht werden. Die Klingenabdeckung 26 bildet mit dem Klingenträger 25 ein Schwenkgelenk G2 mit einer Schwenkachse a2.

Ferner ist in den Fig. 2 und 3 ein Arm 27 erkennbar, welcher sich an einem von der Schwenkachse a1 abgewandten Endbereich 28 des Klingenträgers 25 befindet. Der Arm 27 ist Teil einer Verriegelungsvorrichtung 29. Der Arm 27 ist mit ersten Verriegelungsmitteln versehen, die mit zweiten Verriegelungsmitteln des Gehäuses 11 zusammenwirken. Im vorliegenden Ausführungsbeispiel weist der Arm ein hakenförmiges Ende auf. An dem Endbereich 28 ist in Fig. 2 außerdem ein Betätigungsbereich 30 erkennbar an welchem der Klingenträger 25 zwischen der Betriebsposition und der Klingenwechselposition bewegbar ist. In der Betriebsposition ist der Klingenträger 25 vollständig in dem Gehäuse 25 angeordnet, so dass der Klingenträger 25 lediglich an dem Betätigungsbereich 30 von außen betätigbar ist.

In Fig. 4 ist eine Seitenansicht des Gehäuses 11 als Einzelteil gezeigt. An dem Gehäuse 11 ist eine Aussparung 31 für den Betätigungsbereich 30 zu erkennen. Die Aussparung 31 erstreckt sich über den Messerrücken 23 auf beide Seiten 22a und 22b des Gehäuses 11. Der Messerrücken 23 ist mit einer schlitzförmigen Öffnung 32 versehen, die mit einem Innenraum 33 des Gehäuses 11 verbunden ist, der insbesondere in Fig. 6 zu erkennen ist. Durch die Öffnung 32 kann der Klingenträger 25 in den Innenraum 33 hinein in die Betriebsposition und aus dem Innenraum 33 heraus in die Klingenwechselposition geschwenkt werden.

In den Fig. 7 und 8 sind beide Seiten des Klingenträgers 25 dargestellt. Gemäß Fig. 7 ist an dem Klingenträger 25 ein erster Klingensitz 34 für die zum Schneiden vorgesehene Klinge 17 ausgebildet. An dem Klingensitz 34 ist ein stegförmiger Vorsprung 35 ausgebildet, welcher durch eine komplementäre Aussparung 36 in der Klinge 17 greift, wenn sich die Klinge 17 in den ersten Klingensitz 34 befindet. Wenn sich die Klinge 17 in dem ersten Klingensitz 34 befindet, überlappt sie mit einem Durchbruch 37. Dieser erleichtert die Entnahme der Klinge 17 aus dem ersten Klingensitz 34, weil die Klinge 17 auf diese Weise hintergriffen werden kann (siehe z.B. Fig. 12).

In einem hinteren Bereich des Klingenträgers 25 ist ferner ein zweiter Klingensitz 38 für Klingen 17 ausgebildet, die als Ersatz vorgesehen sind. In Fig. 9 ist die im vorliegenden Ausführungsbeispiel verwendete Klinge 17 dargestellt, die gegenüberliegend zwei Schneiden 16 aufweist. In Fig. 10 ist die Klingenabdeckung 26 dargestellt. Diese weist einen plattenförmigen Bereich 39 sowie zwei Zapfen 40a und 40b auf, die zusammen mit Aussparungen 41a und 41b des Klingenträgers 25 die Schwenkachse a2 bilden.

In den Fig. 11 und 12 ist die Anordnung der Klinge 17 in dem ersten Klingensitz 34 zwischen einer Anlagefläche 42 des Klingenträgers 25 und einer Anlagefläche 43 (siehe Fig. 3) der Klingenabdeckung 26 zu erkennen.

Gemäß der Fig. 13 bis 15 befindet sich der Klingenträger 25 in der Betriebsposition, so dass ein Schneidvorgang durchführbar ist. Die ersten Verriegelungsmittel 44 sind in Eingriff mit den zweiten Verriegelungsmitteln 45 und halten den Klingenträger 25 in der Betriebsposition. Gemäß Fig. 15 liegt in der Betriebsposition eine Anschlagfläche 46 des Klingenträgers 25 an einer Gegenfläche 47 des Gehäuses 11 an.

In den Fig. 17 bis 21 ist gezeigt, dass das Gehäuse 11 mit schräg zur Bewegungsebene des Klingenträgers 25 verlaufenden Gehäuseflächen 48a und 48b versehen ist, wodurch sich ein Bereich des Innenraums 33 in Schwenkrichtung u2 des Klingenträgers 25 in Richtung x konisch verjüngt. Auf diese Weise wird die Klinge 17 bei der Bewegung in Richtung u2 in die Betriebsposition zunehmend zwischen dem Klingenträger 25 und der Klingenabdeckung 26 verklemmt, weil die Fläche 48a eine Kraft auf eine Außenfläche 49 des Klingenträgers 25 und die Fläche 48b eine Kraft auf die Außenfläche 50 der Klingenabdeckung 26 ausübt. Auf diese Weise ist die Klinge 17 spielfrei in dem Gehäuse 11 gehalten.

Damit der Klingenträger 25 dennoch ohne großen Kraftaufwand in die Betriebsposition geschwenkt werden kann, ist der Betätigungsbereich 30 an dem Endbereich 28 angeordnet. Gemäß Fig. 22 ergibt sich so ein großes Hebelverhältnis eines ersten Hebels 51, welcher eine Länge I1 aufweist, zu einem zweiten Hebel 52, welcher eine Länge I2 aufweist. Der Hebel 51 erstreckt sich von der Schwenkachse a1 zu dem Betätigungsbereich 30 und der Hebel 52 erstreckt sich von der Schwenkachse a1 zu dem Bereich des Gehäuses 11, in welchem die Gehäuseflächen 48a und 48b ausgebildet sind.

## Patentansprüche

1. Messer (10) mit einem Gehäuse (11) und mit einem Klingenträger (25) zum Lagern einer Klinge (17), welche zwischen Anlageflächen (42, 43) des Klingenträgers (25) und einer Klingenabdeckung (26) lösbar gehalten ist, dass der Klingenträger (25) zwischen einer Betriebsposition und einer Klingenwechselposition bewegbar ist, wobei der Klingenträger (25) in der Betriebsposition in dem Gehäuse (11) angeordnet ist und in der Klingenwechselposition soweit aus dem Gehäuse heraus bewegt ist, dass die Klingenabdeckung (26) von dem Klingenträger (25) entfernbar ist und ein Klingenwechsel durchführbar ist, **dadurch gekennzeichnet, dass** die Klinge in der Betriebsposition derart in dem Gehäuse (11) angeordnet ist, dass ein Bereich der Schneide (16) in einer in dem Gehäuse (11) ausgebildeten Aussparung (13) angeordnet ist, die den Zugang zu der Schneide (16) geometrisch begrenzt und das Schneidmaterial über die Aussparung der Schneide (16) zuführbar ist, wobei in der Betriebsposition eine erste Außenfläche (49) des Klingenträgers (25) mit einer ersten Gehäusefläche (48a) und eine zweite Außenfläche (50) der Klingenabdeckung (26) mit einer zweiten Gehäusefläche (48b) derart zusammenwirken, dass die Klinge (17) zwischen dem Klingenträger (25) und der Klingenabdeckung (26) verklemmt ist.

2. Messer (10) nach Anspruch 1, **dadurch gekennzeichnet, dass** sich der Klingenträger (25) zwischen der Klingenwechselposition und der Betriebsposition innerhalb einer Ebene bewegt.

3. Messer (10) nach Anspruch 2, **dadurch gekennzeichnet, dass** in einem Klemmbereich der Klinge (17) wenigstens eine der Außenflächen (49, 50) zu der Ebene geneigt ist.

4. Messer (10) nach einem der Ansprüche 2 oder 3, **dadurch gekennzeichnet, dass** in einem Klemmbereich der Klinge (17) wenigstens eine der Gehäuseflächen (48a, 48b) zu der Ebene geneigt ist.

5. Messer (10) nach einem der Ansprüche 3 oder 4, **dadurch gekennzeichnet, dass** zwei Gehäuseflächen (48a, 48b) und / oder zwei Außenflächen (49, 50) in dem Klemmbereich zueinander konisch angeordnet sind.

6. Messer (10) nach einem der Ansprüche 3 bis 5, **dadurch gekennzeichnet, dass** wenigstens in dem Klemmbereich das Gehäuse (11) elastisch verformbar ausgebildet ist, so dass die erste Gehäusefläche und die zweite Gehäusefläche entgegen der elastischen Rückstellkraft des Gehäuses (11) gespreizt werden können.

7. Messer (10) nach einem der vorangehenden Ansprüche, **dadurch gekennzeichnet, dass** die Außenfläche (49) und / oder die Gehäusefläche (48a, 48b) derart geneigt ist, dass bei der Bewegung des Klingenträgers (25) von der Klingenwechselposition in die Betriebsposition die auf die Außenflächen (49, 50) wirkenden Klemmkräfte zunehmen.

8. Messer (10) nach einem der vorangehenden Ansprüche, **dadurch gekennzeichnet, dass** der Klingenträger (25) mit dem Gehäuse (11) ein Schwenkgelenk (G₁) bildet und um eine erste Schwenkachse (a1) zwischen der Betriebsposition und der Klingenwechselposition schwenkbar ist.

9. Messer (10) nach Anspruch 8, soweit dieser auf einen der Ansprüche 3 bis 6 rückbezogen ist, **dadurch gekennzeichnet, dass** ein erster Hebelarm (51) zwischen der ersten Schwenkachse (a₁) und einem Betätigungsbereich (30), welcher sich an einem von der ersten Schwenkachse abgewandten Endbereich (28) des Klingenträgers befindet in Bezug auf einen zweiten Hebelarm (52) zwischen der ersten Schwenkachse (a₁) und einem Flächenmittelpunkt des Klemmbereichs erheblich größer ist.

## Claims

1. A knife (10) having a housing (11) and having a blade carrier (25) for holding a blade (17), which is held in a detachable manner between contact surfaces (42, 43) of the blade carrier (25) and a blade cover (26), the blade carrier (25) can be moved between an operating position and a blade replacement position, wherein the blade carrier (25) is arranged in the operating position in the housing (11) and in the blade replacement position the blade carrier is moved so far out of the housing that the blade cover (26) can be distanced from the blade carrier (25) and a blade replacement can be carried out, **characterized in that** the blade (17) is arranged in the operating position in the housing (11) in such a manner that a region of the cutting edge (16) is arranged in a recess (13) of the housing (11), which geometrically delimits the access to the cutting edge (16) and **in that** cutting material can be supplied to the cutting edge (16) via the recess (13), whereby in the operating position, a first outer surface (49) of the blade carrier (25) interacts with a first housing surface (48a) and a second outer surface (50) of the blade cover (26) interacts with a second housing surface (48b) in such a manner that the blade (17) is clamped between the blade carrier (25) and the blade cover (26).

2. The knife (10) according to claim 1, **characterized in that** the blade carrier (25) moves between the blade replacement position and the operating position within a plane.

3. The knife (10) according to claim 2, **characterized in that** at least one outer surface (49, 50) is inclined towards the plane in a clamping region of the blade (17).

4. The knife (10) according to claim 2 or 3, **characterized in that** at least one housing surface (48a, 48b) is inclined towards the plane in a clamping region of the blade (17).

5. The knife (10) according to claim 3 or 4, **characterized in that** two housing surfaces (48a, 48b) and/or two outer surfaces (49, 50) are arranged conically with respect to one another in the clamping region.

6. The knife (10) according to claim 3 to 5, **characterized in that** at least in the clamping region, the housing (11) is constructed in an elastically deformable manner, so that the first housing surface and the second housing surface can be spread counter to the elastic restoring force of the housing (11).

7. The knife (10) according to one of the preceding claims, **characterized in that** the outer surface (49) and/or the housing surface (48a, 48b) is inclined in such a manner that clamping forces acting on the outer surfaces (49, 50) increase during the movement of the blade carrier (25) from the blade replacement position into the operating position.

8. The knife (10) according to one of the preceding claims, **characterized in that** the blade carrier (25) forms a pivot joint (G1) with the housing (11) and can be pivoted between the cutting position and the blade replacement position.

9. The knife (10) according to claim 8, provided that it refers to one of the claims 3 to 6, **characterized in that** a first lever arm (51) between the first pivot axis (a₁) and an actuating region (30) being on an end region (28) of the blade carrier averted from the first pivot axis is considerably larger compared to a second lever arm (52) between the first pivot axis (a₁) and a surface centre point of the clamping region.

## Revendications

1. Couteau (10) avec un boîtier (11) et avec un support de lame (25) pour supporter une lame (17) qui est maintenue de façon mobile entre des surfaces d'appui (42, 43) du support de lame (25) et un capot de lame (26), le support de lame (25) étant mobile entre une position d'utilisation et une position de changement de lame, dans lequel, en position d'utilisation, le support de lame (25) est disposé dans le boîtier (11) et, en position de changement de lame, est sorti du boîtier de sorte que le capot de lame (26) peut être démonté du support de lame (25) et qu'un changement de lame peut être effectué, **caractérisé en ce qu'**en position d'utilisation, la lame est disposée dans le boîtier (11) de sorte qu'une zone du tranchant (16) est placée dans une encoche (13) formée dans le boîtier (11) qui limite géométriquement l'accès au tranchant(16) et que le matériau à couper peut accéder au tranchant (16) par l'encoche, étant entendu qu'en position d'utilisation, une première surface extérieure (49) du support de lame (25) coopère avec une première surface de boîtier (48a) et une deuxième surface extérieure (50) du capot de lame (26) avec une deuxième surface de boîtier (48b), de sorte que la lame (17) est coincée entre le support de lame (25) et le capot de lame (26).

2. Couteau (10) selon la revendication 1, **caractérisé en ce que** le support de lame (25) se déplace entre la position de changement de lame et la position d'utilisation dans un plan.

3. Couteau (10) selon la revendication 2, **caractérisé en ce que**, dans une zone de coincement de la lame (17), au moins une des surfaces extérieures (49, 50) est inclinée vers le plan.

4. Couteau (10) selon une des revendications 2 ou 3, **caractérisé en ce que**, dans une zone de coincement de la lame (17), au moins une des surfaces de boîtier (48a, 48b) est inclinée vers le plan.

5. Couteau (10) selon une des revendications 3 ou 4, **caractérisé en ce que** deux surfaces de boîtier (48a, 48b) et/ou deux surfaces extérieures (49, 50) sont disposées de façon conique entre elles dans la zone de coincement.

6. Couteau (10) selon une des revendications 3 à 5, **caractérisé en ce qu'**au moins dans la zone de coincement, le boîtier (11) est déformable élastiquement, de sorte que la première surface de boîtier et la deuxième surface de boîtier peuvent être écartées contre la force de rappel élastique du boîtier (11).

7. Couteau (10) selon une des revendications précédentes, **caractérisé en ce que** la surface extérieure (49) et/ou la surface de boîtier (48a, 48b) sont inclinées de sorte que, lors du déplacement du support de lame (25) de la position de changement de lame vers la position d'utilisation, les forces de coincement agissant sur les surfaces extérieures (49, 50) augmentent.

8. Couteau (10) selon une des revendications précédentes, **caractérisé en ce que** le support de lame (25) forme avec le boîtier (11) une articulation de pivotement (G₁) et peut pivoter autour d'un premier axe de pivotement (a1) entre la position d'utilisation et la position de changement de lame.

9. Couteau (10) selon la revendication 8 dans la mesure où celle-ci se rapporte à une des revendications 3 à 6, **caractérisé en ce qu'**un premier bras de levier (51) entre le premier axe de pivotement (a₁) et une zone d'actionnement (30) qui se trouve à une zone d'extrémité (28) du support de lame opposée au premier axe de pivotement est nettement supérieur à un deuxième bras de levier (52) entre le premier axe de pivotement (a₁) et un point central de la surface de la zone de coincement.
